# FASCICULE DE BREVET EUROPEEN

(11) **EP 0 504 563 B1**
(45) Date de publication et mention de la délivrance du brevet: **28.12.1994**
(21) Numéro de dépôt: 92101748.9
(22) Date de dépôt: 03.02.1992
(51) Int. Cl.: C11B 9/00, A61K 7/46

(54) **Ingrédient parfumant à structure spirannique**
Geruchsstoff mit einer Spiranstruktur
Perfuming ingredient with a spiranic structure

(30) Priorité: 15.03.1991 CH 796/91
(43) Date de publication de la demande: 23.09.1992
(73) Titulaire: FIRMENICH SA, CH-1211 Genève 8 (CH)
(72) Inventeur: Giersch, Wolfgang Klaus, CH-1233 Bernex (CH); Blanc, Pierre-Alain, CH-1263 Crassier (CH); Schulte-Elte, Karl-Heinrich, CH-1213 Onex (CH)
(74) Mandataire: Salvadori, Giuseppe

(56) Documents cités:
- EP-A- 0 074 693
- SYNTHETIC COMMUNICATIONS vol. 6, no. 3, 1976, pages 237 - 242; KANE V. VYANAK:'A general and efficient approach to spirocyclohexadiennones'
- ORGANIC PREPARATIONS AND PROCEDURES INTERNATIONAL vol. 9, no. 3, 1977, pages103 - 108; N.R.NATALE ET AL.: 'An efficient,general synthesis of spiroalkenes and related derivatives'
- SYNTHESIS 1980, pages 1035 - 1037; R.E.ZIPKIN ET AL.: 'An efficient and mild method for the dehydrogenation ot spiroenones to spirodienones via organoselenuim reagents'

## Description

La présente invention a trait au domaine de la parfumerie. Elle concerne plus particulièrement l'utilisation d'un composé cétonique spirannique de formule
ou spiro[5.7]tridéc-1-ène-3-one, à titre d'ingrédient parfumant pour la préparation de parfums et produits parfumés. La spiro[5.7]tridéc-1-ène-3-one est une entité chimique connue. Kane Vinayak en a décrit la préparation à partir d'énamines d'aldéhydes cycloaliphatiques par réaction avec la méthyl-vinyle cétone [Synth. Commun. 6, 237-42 (1976)]. Une synthèse analogue a été proposée par N. R. Natale et al. [Org. Prep. Proced. Int. 9, 103-8 (1977)], tandis que R. E. Zipkin et al. [Synthesis 1035-7 (1980)] ont décrit un procédé qui avait recours au chlorure de phényl-sélénium et eau oxygénée. Enfin Kane Vinayak et al. ont pu préparer la spiro-cétone (I) par condensation du cyclcoctanecarboxaldéhyde avec la pipéridine, suivie d'une cyclisation avec la méthyl-vinyle cétone [Org. Synth. 61, 129-133 (1983)].

Utilisée en tant qu'intermédiaire pour la préparation de dérivés du cyclophare, la spiro[5.7]tridéc-1-ène-3-one n'a pas été reconnue dans l'art antérieur comme pouvant présenter des propriétés odorantes utiles. En effet, aucun des documents cités ne mentionne ni ne suggère la possibilité d'un emploi de ce composé en parfumerie. C'est donc de façon surprenante que nous avons découvert qu'il présentait des caractères odorants avantageux et que par conséquent il pouvait être employé pour la manufacture de parfums et de bases parfumées concentrées et servir pour conférer, améliorer ou modifier l'odeur de produits de consommation variés, tels les savons, les détergents liquides et solides, les adoucissants textiles, les produits de toilette tels les cosmétiques, les shampoings, les crèmes, les produits de traitement capillaire, ou encore les produits d'entretien et les désodorisants d'air ambiant.

La spiro[5.7]tridéc-1-ène-3-one sert à développer des notes irisées rappelant par certains de ses aspects le 5-éthyl-2-nonanol ou la p-tert-amylcyclohexanone [Orivone : IFF; voir S. Arctander, Perfume and Flavor Chemicals, sec. 166, Montclair, N.J. USA (1969)]. La spiro-cétone de l'invention possède en outre un aspect costus, animal et cuir, ses notes de fond rappellant le lin et la coumarine. Dotée d'une excellente puissance olfactive, la spiro-cétone (I) possède une très bonne substantivité sur le linge, particulièrement sur des tissus en coton. Des tissus lavés à l'aide de détergents parfumés avec la spiro-cétone (I) ont montré, après séchage, posséder une odeur plaisante poudrée et irisée, très prononcée. Ils développaient en outre une douceur presque coumarinée, ce qui confère à cet ingrédient une grande valeur, notamment pour toute utilisation en parfumerie fonctionnelle.

Les proportions dans lesquelles la spiro-cétone (I) sert à développer les effets odorants recherchés peuvent varier dans une gamme de valeurs assez étendue. Compte tenu de sa puissance, des concentrations de l'ordre de 0,5-1% peuvent, dans bien des cas, être suffisantes. Des valeurs de concentration inférieures peuvent être employées lors du parfumage de produits fonctionnels ou d'entretien, par exemple dans des savons ou des détergents, où des concentrations de 0,1% peuvent déjà promouvoir les effets recherchés. Bien entendu, ces valeurs de concentration ne doivent pas être interprétées de manière restrictive, l'homme du métier sait par expérience que dans toute utilisation pratique, la détermination de telles valeurs dépend de la nature des produits que l'on désire parfumer ainsi que de celle des co-ingrédients dans une composition donnée. La spiro[5.7]tridéc-1-ène-3-one peut être utilisée en l'état isolé, mais plus généralement elle sera employée en mélange avec des diluants, des supports ou excipients usuels, ainsi qu'avec d'autres ingrédients parfumants courants. De multiples exemples de tels co-ingrédients et additifs sont fournis dans l'art antérieur [voir par exemple S. Arctander, op. cit.].

La présente invention a donc pour objet, outre l'utilisation telle que définie plus haut, une composition parfumante ainsi que des produits parfumés contenant la spiro[5.7]tridéc-1-ène-3-one à titre d'ingrédient parfumant actif.

Comme indiqué plus haut, la spiro[5.7]tridéc-1-ène-3-one est un composé connu qui peut être obtenu en suivant l'un des procédés de préparation décrits dans les documents cités, par exemple à partir de cyclooctanecarboxaldéhyde par réaction avec la méthyl-vinyle cétone en présence d'acide p-toluénesulfonique. Le produit obtenu était en tous points identique aux indications fournies par la littérature.

L'invention est illustrée de manière plus détaillée par les exemples d'application suivants.

### Exemple 1

On a préparé une composition parfumante de base pour détergents en poudre en mélangeant les ingrédients suivants :

| Ingrédients | Parties en poids |
|---|---|
| Acétate de benzyle | 250 |
| Acétate de phényléthyle | 100 |
| Acétate de styrallyle | 125 |
| Aldéhyde C9 10% * | 50 |
| Aldéhyde C10 10% * | 50 |
| Allyl amyle glycolate | 50 |
| Anthranilate de méthyle 10% * | 50 |
| Citronellol | 50 |
| Acétate de verdyle | 25 |
| Diphényloxyde 10% * | 200 |
| Acétate de p-tert-butylcyclohexyle | 250 |
| Essence de girofle de Madagascar | 100 |
| Galaxolide 50 MIP ¹⁾ | 200 |
| Galione ²⁾ | 50 |
| Geraniol brut (Glidden) 465 | 100 |
| Lilial ® ³⁾ | 100 |
| Linalol | 1000 |
| Menthone purifiée 10% * | 250 |
| Essence de patchouli | 125 |
| Phénylacétate de phényléthyle | 50 |
| Essence d'orange du Brésil | 125 |
| Salicylate d'amyle | 100 |
| Salicylate de benzyle | 150 |
| Salicylate d'hexyle | 3500 |
| Terpinéol ord. | 2000 |
| Tetrahydromuguol ¹⁾ | 600 |
| Polywood ® ⁴⁾ | 50 |
| Ylang synthétique | 50 |
| Coumarine | 100 |
| Total | 9̅8̅5̅0̅ |

| | |
|---|---|
| * dans le dipropylèneglycol (DIPG) | |
| 1) origine : International Flavors and Fragrances Inc., USA | |
| 2) méthylionone; origine : Firmenich SA, Genève, Suisse | |
| 3) origine : L. Givaudan, Vernier, Suisse | |
| 4) acétate de 1,7,7,-triméthylbicyclo[4.4.0]décyle; origine : Firmenich SA, Genève, Suisse | |

L'adjonction de 15 parties en poids de spiro[5.7]tridéc-1-ène-3-one à 985 parties de la composition de base a fourni une nouvelle composition possédant un caractère marqué de type irisé et violette. La spiro[5.7]tridéc-1-ène-3-one ajoutée confère à la composition un aspect odorant de propreté dont la note se marie agréablement avec la douceur des notes poudrées de type coumariné, méthylionone ou de type salicylate.

### Exemple 2

On a préparé une composition parfumante de base de type vetyver en mélangeant les ingrédients suivants :

| Ingrédients | Parties en poids |
|---|---|
| Essence de vetyver Haïti | 500 |
| Rhubofix ¹⁾ | 20 |
| Vertofix coeur ²⁾ | 260 |
| Cedroxyde ³⁾ | 100 |
| Cedrol | 100 |
| Total | 9̅8̅0̅ |

| | |
|---|---|
| 1) époxyéthyl-méthyltricycloundécène; origine : Firmenich SA, Genève, Suisse | |
| 2) origine : International Flavors and Fragrances Inc., USA | |
| 3) triméthylcyclododécatriène époxyde; origine : Firmenich SA, Genève, Suisse | |

L'adjonction, à raison de 2% de spiro[5.7]tridéc-1-ène-3-one à la base parfumante ainsi préparée renforce l'aspect boisé-vetyver de la composition tout en lui conférant un caractère naturel.

## Revendications

1. Utilisation de la spiro[5.7]tridéc-1-ène-3-one à titre d'ingrédient parfumant.

2. Composition parfumante caractérisée en ce qu'elle contient à titre d'ingrédient parfumant actif de la spiro[5.7]tridéc-1-ène-3-one en combinaison avec des diluants, des supports ou excipients usuels ainsi qu'avec d'autres ingrédients parfumants courants.

3. Produit parfumé caractérisé en ce qu'il contient à titre d'ingrédient parfumant actif de la spiro[5.7]tridéc-1-ène-3-one.

4. A titre de produit parfumé selon la revendication 3, un savon, un détergent, un adoucissant textile, un cosmétique, une crème, un shampoing, un produit capillaire, un produit d'entretien ou un désodorisant d'air ambiant.

5. Procédé pour conférer, améliorer ou modifier les propriétés odorantes d'une composition parfumante ou d'un produit de consommation parfumé, caractérisé en ce qu'on additionne à une base parfumante ou produit de consommation de la spiro[5.7]tridéc-1-ène-3-one en quantité olfactivement perceptible.

## Claims

1. Use of spiro[5.7]tridec-1-ene-3-one as a perfuming ingredient.

2. Perfuming composition characterized in that it contains as an active perfuming ingredient spiro[5.7]tridec-1-ene-3-one in combination with current solvents, carriers or excipients, as well as other perfuming ingredients of current use.

3. Perfumed article characterized in that it contains as an active perfuming ingredient spiro[5.7]tridec-1-ene-3-one.

4. As a perfumed article according to claim 3, a soap, a detergent, a fabric softener, a cosmetic preparation, a cream, a shampoo, a hair care product, a household product or an ambient air deodorant.

5. A method to confer, improve or modify the odour properties of a perfuming composition or a perfumed consumer article, characterized in that there is added to a perfuming base or a consumer product spiro[5.7]tridec-1-ene-3-one in an olfactively perceptible amount.

## Patentansprüche

1. Verwendung des Spiro[5,7]tridec-1-en-3-ons als Riechstoffbestandteil.

2. Riechstoffkomposition, dadurch gekennzeichnet, daß sie als aktiven Riechstoffbestandteil das Spiro[5,7]tridec-1-en-3-on zusammen mit üblichen Verdünnungsmitteln, Trägern oder Zusätzen sowie mit anderen üblichen Riechstoffzusätzen enthält.

3. Parfümiertes Produkt, dadurch gekennzeichnet, daß es als aktiven Riechstoffbestandteil das Spiro[5,7]tridec-1-en-3-on enthält.

4. Als parfümiertes Produkt gemäß Patentanspruch 3, eine Seife, ein Reinigungsmittel, ein Textilweichmacher, ein kosmetisches Mittel, eine Creme, ein Shampoo, ein Haarbehandlungsmittel, ein Pflegeprodukt oder ein Raumluftverbesserer.

5. Ein Verfahren zur Verleihung, Verbesserung oder Veränderung der Dufteigenschaften einer Riechstoffkomposition oder eines parfümierten Verbrauchsgegenstandes, dadurch gekennzeichnet, daß man zu einer Parfümbase oder einem Verbrauchsgegenstand das Spiro[5,7]tridec-1-en-3-on in einem olfaktorisch wirksamen Anteil hinzufügt.
